# EUROPÄISCHE PATENTSCHRIFT

(11) **EP 0 209 799 B1**
(45) Veröffentlichungstag und Bekanntmachung des Hinweises auf die Patenterteilung: **15.03.1989**
(21) Anmeldenummer: 86109422.5
(22) Anmeldetag: 10.07.1986
(51) Int. Cl.: D01H 7/10

(54) **Einrichtung zum radial beweglichen Befestigen eines Spindellagergehäuses einer Spinn- oder Zwirnspindel an einer Spindelbank**
Device for radially movably fixing the casing of a spindle bearing of a spinning or twisting spindle on a spindle rail
Dispositif de fixation radialement mobile d'une boîte de palier d'une broche à filer ou à retordre sur un banc à broches

(30) Priorität: 24.07.1985 CH 3201/85
(43) Veröffentlichungstag der Anmeldung: 28.01.1987
(73) Patentinhaber: Spindel-, Motoren- und Maschinenfabrik AG, CH-8610 Uster (CH)
(72) Erfinder: Widmer, Dieter, CH-8712 Stäfa (CH)
(74) Vertreter: Patentanwälte Schaad, Balass, Menzl & Partner AG

(56) Entgegenhaltungen:
- CH-A- 509 430
- CH-A- 528 028
- DE-A- 2 211 488
- DE-B- 1 685 971

## Beschreibung

Die Erfindung betrifft eine Einrichtung zum radial beweglichen Befestigen eines Spindellagergehäuses einer Spinnoder Zwirnspindel an einer Spindelbank gemäss dem Oberbegriff des Patentanspruches 1.

Solche Einrichtungen sind bekannt. Beispielsweise ist bei der aus der CH-PS 509.430 bekannten Einrichtung das elastische Element eine im wesentlichen ringförmige Schichtfeder mit einem elastomeren Federkörper. Diese Schichtfeder umgibt mit Spiel das Spindellagergehäuse und ist zwischen einer auf der Oberseite der Spindelbank verankerten und das Spindellagergehäuse mit Spiel umgebenden Platte und einer ringförmigen, auf dem Spindellagergehäuse selbst aufgeschraubten Flanschhülse eingeklemmt. Das Spindellagergehäuse durchsetzt dabei mit Spiel eine in der Spindelbank ausgebildete Bohrung und auf seinem unter der Spindelbank befindlichen, mit einem Aussengewinde versehenen Teil ist eine eine Schulter aufweisende Mutter aufgeschraubt. Auf dieser Schulter ist das eine Ende einer kräftigen, das Spindellagergehäuse umgebende Druckfeder abgestützt, deren anderes Ende entweder an der Unterseite der genannten Platte oder an der Spindelbank selbst abgestützt ist. Diese Druckfeder soll die Schichtfeder in axialer Richtung vorkomprimieren und somit die axiale Beweglichkeit des Spindellagergehäuses auf einstellbare Weise stärker hemmen als dessen radiale Beweglichkeit. Wenn nun aber auf den riemengetriebenen Wirtel, der auf der Spindel sitzt, die ihrerseits in im Spindellagergehäuse angeordneten Lagern gelagert ist, die einseitig wirkende Zugkraft des Antriebsriemens einwirkt, dann wird die Schichtfeder zusätzlich einseitig auf Druck belastet mit der Folge, dass das ganze Spindellagergehäuse bezüglich der Spindelbank eine Schräglage einnimmt, was bei den überkritischen Drehzahlen, mit denen die Spindel angetrieben wird, und bei den unvermeidlichen Unwuchten des auf der Spindel sitzenden Garnkörpers zumindest unerwünscht ist.

Aehnliches gilt auch für die aus der DE-AS 1.685.971 vorbekannte Spindellagergehäusebefestigung, wenn bei dieser die (für niedrige Drehzahlen geeignete) feste Einspannung an der Spindelbank gelöst ist und die elastische Einlage zum Zuge kommt, wenn die Spindel mit höheren Drehzahlen anzutreiben ist. Bei dieser Befestigung hat das elastische, ebenfalls aus einem Elastomer bestehende Element die Form eines dickwandigen, hohlen, nach oben divergierenden Kegelstumpfes, dessen äussere Mantelfläche unmittelbar an der gegengleich geformten Innenseite eines auf der Spindelbank festgeschraubten ringförmigen Elementes aufvulkanisiert ist, während dessen innere Mantelfläche an der gegengleich geformten Aussenfläche einer auf dem Spindellagergehäuse verspannten Hülse aufvulkanisiert ist. Auch hier bewirkt der Riemenzug auf den Wirtel unweigerlich eine Schrägstellung des Spindellagergehäuses, die nur behoben werden kann, wenn dieses wieder fest mit der Spindelbank verspannt ist, was aber beim Betrieb mit überkritischen Drehzahlen zu unerwünschten Vibrationen der Spindelbank führt.

Was für die Einrichtung gemäss der CH-PS 509.430 gesagt wurde, gilt im wesentlichen auch für die aus der DE-OS 2.211.488 bekannte Textilspindellagerung. Hier ist eine dreieckige, obere Platte auf dem Spindellagergehäuse und eine ähnlich geformte untere Platte fest auf der Spindelbank aufgeschraubt, wobei sich das Spindellagergehäuse mit Spiel durch eine zentrale Oeffnung der unteren Platte erstreckt. Die beiden Platten sind an ihren Ecken mit Bolzen und Muttern unter Zwischenlage einer Gummitülle miteinander verbunden. Auch hier bewirkt der Riemenzug auf den Wirtel eine Schrägstellung der oberen Platte und mithin eine Schrägstellung des Spindellagergehäuses, wobei zu dieser . Schrägstellung nicht nur die vom Riemenzug herrührende ungleichmässige Druckbelastung der Gummitüllen, sondern möglicherweise auch eine federnde Auswölbung der relativ dünnen oberen Platte beiträgt.

Schliesslich ist auch noch die aus der CH-PS 528.028 bekannte Lagervorrichtung zu erwähnen, für die im wesentlichen dasselbe gilt, wie für die Einrichtung gemäss der CH-PS 509.430. Der wesentliche Unterschied besteht bei dieser Lagervorrichtung, dass das elastische Element keine Schichtfeder ist, sondern ein Gummiring, der unterhalb der Spindelbank angeordnet ist und mit seiner unteren Flachseite auf der oberen Seite des unteren Endflansches einer fest mit der Spindelbank verspannten Hülse und an seiner oberen Flachseite auf einem nach innen ragenden Endflansch eines auf dem Spindellagergehäuse aufgeschraubten und den Gummiring übergreifenden weiteren Gehäuseteiles aufliegt.

Bei diesem Stand der Technik ist es ein Zweck der Erfindung, eine Einrichtung der eingangs genannten Art zu schaffen, die dem Spindellagergehäuse im wesentlichen nur eine radiale Ausweichmöglichkeit bietet, wobei aber die Achse des Spindellagergehäuses selbst bei einer radialen Verschiebung desselben praktisch keine Neigung erfährt.

Dieser Zweck wird mit der vorgeschlagenen Einrichtung dadurch erreicht, dass sie die Merkmale des Kennzeichens des Patentanspruches 1 aufweist.

Der Kranz der Biegefederstäbe zusammen mit den Halterungshülsen bildet somit eine Art « räumliches Parallelogramm », das eine Verschiebung der anderen Halterungshülse praktisch nur rechtwinklig zu deren Achse zulässt. Da diese andere Halterungshülse aber fest mit dem Spindellagergehäuse verbunden ist, wird sich dieses ohne Schrägstellung nur radial gegen die Wirkung der Biegefederstäbe auslenken lassen.

Bevorzugte Ausführungsformen der Einrichtung weisen die in den abhängigen Ansprüchen angegebenen Merkmale auf.

Die erfindungsgemässe Einrichtung ist nachstehend rein beispielsweise anhand der Zeichnung näher beschrieben. Es zeigt :
Fig. 1 eine Einrichtung im Längsschnitt etwa längs der Linie I-I der Fig. 3, wobei das Spindellagergehäuse ungeschnitten in Ansicht dargestellt ist.
Fig. 2 eine Ansicht des federelastischen Elementes,
Fig. 3 einen Schnitt längs der Linie 111-111 der Fig. 2, und
Fig. 4 einen Schnitt ähnlich wie Fig. 3 durch eine Ausführungsvariante.

Bei der in Fig. 1 dargestellten Einrichtung 10 erkennt man im Schnitt einen Teil einer Spindelbank 11, die Bestandteil einer Spinn- oder Zwirnmaschine mit einer Mehrzahl von unter sich gleichen Spindeln ist. Die Spindelbank 11 weist für jede Spindel eine durchgehende Bohrung 12 auf. Die Spindel besteht aus einem Spindellagergehäuse 13, in dem eine Lagerhülse (nicht dargestellt) angeordnet ist. Ein Spindelschaft 14 erstreckt sich in diese Lagerhülse hinein und ist dort in der Regel mittels eines Halslagers 15 und eines Fusslagers 16 (in Fig. 1 gestrichelt angedeutet) drehbar derart gelagert, dass der Spindelschaft 14 zusätzlich zu seiner Drehbewegung auch noch Taumelbewegungen um ein etwa auf der Höhe des Halslagers 15 befindliches Zentrum ausführen kann, wobei diese Taumelbewegungen gegen die Wirkung einer zentrierenden Dämpfungseinrichtung (nicht dargestellt) erfolgt, die ebenfalls im Spindellagergehäuse 13 untergebracht ist.

Auf dem aus dem Spindellagergehäuse 13 heraus sich erstreckenden Teil des Spindelschaftes 14 sitzt ein Spulendorn 17 mit einem angeformten Antriebswirtel 18, der das obere Ende des Spindellagergehäuses 13 umgibt.

Das Spindellagergehäuse 13 ist nur über das mit der Bezugsziffer 19 bezeichnete federelastische Element an der Spindelbank 11 befestigt. Diesesfederelastische Element weist in dem in Fig. 1-3 gezeigten Beispiel einen Kranz von vier Biegefederstäben (20) auf, die (unausgelenkt) parallel zur Achse 21 des Spindellagergehäuses 13 verlaufen und in regelmässigen Winkelabständen voneinander angeordnet sind. Diese Biegefederstäbe 20 haben einen rechteckigen Querschnitt (Fig. 3), dessen Schmalseiten etwa radial gerichtet sind. Die Biegefederstäbe 20 gehen an ihrem oberen Ende von einer Halterungshülse 22 mit einem Flansch 23 aus, der mittels Bolzen 24 auf der Oberseite der Spindelbank 11 festgeschraubt ist. Sodann erstrecken sich die Biegefederstäbe 20 mit radialem Spiel sowohl gegenüber der Innenwand der Bohrung 12 (Spalt 24') als auch gegenüber der Aussenwand des Spindellagergehäuses 13 (Spalt 25) nach unten, um sodann in eine andere Halterungshülse 26 überzugehen, in der das untere Ende des Spindellagergehäuses 13 im Pressitz, gegebenenfalls unter Zuhilfenahme weiterer Befestigungsmittel, beispielsweise einer Verklebung, festsitzt. Wie aus der Zeichnung ersichtlich, sind die Biegefederstäbe 20 mit den Halterungshülsen 22, 26 einstückig ausgeführt, wobei die Biegefederstäbe 20 in ihren Uebergangsbereichen in die Halterungshülse 22, 26 einen zunehmenden Querschnitt und damit eine zunehmende Steifigkeit aufweisen. Durch diesen Aufbau lässt sich die untere, fest mit dem Spindellagergehäuse 13 verbundene Halterungshülse 26 zwar quer zu der Achse 21 verschieben, aber sie wird keinesfalls verkippt, denn die Biegefederstäbe 20 lassen sich nur ausbiegen, während ihre allfällige Dehnung im Vergleich zum Mass der Ausbiegung vernachlässigbar ist.

Das Mass, um welches das Spindellagergehäuse 13 sich radial und parallel zu sich selbst verschieben lässt, ist im wesentlichen durch die Breite des Spaltes 25 gegeben.

Die Fig. 2 lässt auch erkennen, dass sich das einstückige Element 19 leicht herstellen lässt. Entweder geschieht dies spanabhebend, indem zur Bildung der Biegefederstäbe 20 ovale, langgestreckte Durchbrechungen 27 in ein rohrförmiges Ausgangsteil gefräst werden, oder aber das Element 19 kann auch als Druckgussteil aus einer Legierung hergestellt werden, die ausreichend elastische Eigenschaften aüfweist, welche die geringen, möglichen Ausbiegungen der Biegefederstäbe 20 gewährleisten.

In Fig. 4 ist eine Ausführungsvariante des Elementes 19 dargestellt, das fünf Biegefederstäbe 20' mit rundem Querschnitt aufweist.

Das Element 19 braucht nicht einstückig zu sein. Es können auch Biegefederstäbe (beispielsweise aus glasfaserverstärktem Kunststoff) verwendet werden, die beiderends in einer gesonderten Halterungshülse verankert sind. Ebenso ist es nicht zwingend notwendig, die Halterungshülse 22, die an der Spindelbank 11 befestigt ist, an deren Oberseite zu verankern.

Ein weiterer Vorteil der beschriebenen Einrichtung besteht darin, dass sie sich ohne grosse Umbauarbeiten auch auf bestehenden Spinnmaschinen anwenden lässt, denn sie bedingt weder am Spindellagergehäuse noch an der Spindelbank eine besondere Formgebung. Ausserdem ist die Einrichtung absolut alterungsbeständig im Gegensatz zu jenen Lagerbefestigungen in denen Gummi als Federungs- oder Dämpfungselement herbeigezogen ist.

## Patentansprüche

1. Einrichtung zum radial beweglichen Befestigen eines Spindellagergehäuses (13) einer Spinnoder Zwirnspindel an einer Spindelbank (11), mit einem federelastischen Element (19), das sowohl an der Spindelbank (11) als auch am Spindellagergehäuse (13) befestigt ist, dadurch gekennzeichnet, dass das Element (19) einen das Spindellagergehäuse (13) mit Spiel (25) umgebenden Kranz von zum Spindellagergehäuse (13) parallelen und in gleichmässigen Umfangsabständen angeordneten Biegefederstäben (20, 20') aufweist, die beiderends je von einer gemeinsamen Halterungshülse (22, 26) ausgehen, wobei die eine Halterungshülse (22) an der Spindelbank (11) verankert ist, während die andere Halterungshülse (26) in einem vom Austritt der Spinn- oder Zwirnspindel aus dem Spindellagergehäuse (13) beabstandeten Bereich fest an diesem verankert ist.

2. Einrichtung nach Patentanspruch 1, dadurch gekennzeichnet, dass die Biegefederstäbe (20) einen viereckigen Querschnitt aufweisen.

3. Einrichtung nach Patentanspruch 2, dadurch gekennzeichnet, dass die Biegefederstäbe (20) metallisch sind und einen rechteckigen Querschnitt aufweisen, dessen Schmalseiten radial zum Spindellagergehäuse gerichtet sind.

4. Einrichtung nach Patentanspruch 1, dadurch gekennzeichnet, dass die Biegefederstäbe (20') einen runden Querschnitt aufweisen.

5. Einrichtung nach einem der Patentansprüche 1-4, dadurch gekennzeichnet, dass die Halterungshülsen (22, 26) einstückig mit den Biegefederstäben (20, 20') ausgebildet sind.

6. Einrichtung nach einem der Patentansprüche 1-5, dadurch gekennzeichnet, dass die eine Halterungshülse (22) mit einem Flansch (23) versehen ist, der auf der Oberseite der Spindelbank (11) festgeschraubt ist, und dass die von dieser Halterungshülse (22) ausgehenden Biegefederstäbe (20) sich mit Spiel (24) durch eine Bohrung (12) in der Spindelbank (11) erstrecken.

7. Einrichtung nach einem der Patentansprüche 1-6, dadurch gekennzeichnet, dass die andere Halterungshülse (26) das untere Ende des Spindellagergehäuses (13) umgreift und teilweise untergreift.

8. Einrichtung nach Patentanspruch 7, dadurch gekennzeichnet, dass das untere Ende des Spindellagergehäuses (13) und die andere Halterungshülse (26) durch Pressitz miteinander verbunden sind.

9. Einrichtung nach einem der vorangehenden Patentansprüche, dadurch gekennzeichnet, dass die Biegefederstäbe beiderends einen zunehmenden Querschnitt aufweisen.

10. Einrichtung nach den Patentansprüchen 5 und 9, dadurch gekennzeichnet, dass zwischen den Biegefederstäben (20) ovale, langgestreckte Zwischenräume (27) vorhanden sind.

11. Einrichtung nach einem der vorangehenden Patentansprüche, gekennzeichnet durch. wenigstens vier Biegefederstäbe (20, 20').

## Claims

1. A device for the radially displaceable mounting of a spindle bearing housing (13) of a spinning or twisting machine on a spindle rail (11), comprising a resilient element (19), which is secured both to the spindle rail (11) and the spindle bearing housing (13), characterised in that the element (19) comprises a ring of resilient rods (20, 20') surrounding the spindle bearing housing (13) with a clearance (25), said rods being arranged parallel to the spindle bearing housing (13) and at regular circumferential intervals and extending at both ends from a common retaining sleeve (22, 26), the first retaining sleeve (22) being secured to the spindle rail (11) and the other retaining sleeve (26) being secured to the spindle bearing housing (13) in a region at a distance from the emergence of the spinning or twisting spindle from the spindle bearing housing (13).

2. A device according to claim 1, characterised in that the resilient rods (20) have a rectangular cross section.

3. A device according to claim 2, characterised in that the resilient rods (20) are metallic and have a rectangular cross section, whose narrow sides are radially directed relative to the spindle bearing housing.

4. A device according to claim 1, characterised in that the resilient rods (20') have a round cross section.

5. A device according to any one of claims 1 to 4, characterised in that the retaining sleeves (22, 26) are integrally formed with the resilient rods (20, 20').

6. A device according to any one of claims 1 to 5, characterised in that the first retaining sleeve (22) is provided with a flange (23), which is screwed to the upper side of the spindle rail (11), and in that the resilient rods (20) extending from said retaining sleeve (22) extend with clearance (24) through a bore (12) in the spindle rail (11).

7. A device according to any one of claims 1 to 6, characterised in that the second retaining sleeve (26) surrounds and partly engages under the lower end of the spindle bearing housing (13).

8. A device according to claim 7, characterised in that the lower end of the spindle bearing housing (13) and the second retaining sleeve (26) are connected with one another by force fit.

9. A device according to any one of the preceding claims, characterised in that the resilient rods have an increasing cross section at both ends.

10. A device according to claims 5 and 9, characterised in that oval, elongated intermediate spaces (27) are provided between the resilient rods (20).

11. A device according to any one of the preceding claims, characterised by at least four resilient rods (20, 20').

## Revendications

1. Dispositif destiné à fixer le corps de palier (13) d'une broche de filage ou de retordage à une plate-bande à broches (11) de façon qu'il soit déplaçable radialement, et comprenant un élément élastique (19) du genre ressort qui est fixé tant à la plate-bande porte-broches (11) qu'au corps de palier (13) de la broche, caractérisé en ce que l'élément (19) présente une couronne, entourant le corps de palier (13) de la broche avec un certain jeu (25), de barres (20, 20') formant ressorts de flexion qui, parallèles au corps de palier (13) de la broche et disposées à des intervalles périphériques réguliers, partent, à chacune de leurs deux extrémités, d'une douille de retenue commune (22, 26), l'une (22) des douilles de retenue étant ancrée dans la plate-bande porte-broches (11), alors que l'autre douille de retenue (26) est ancrée fixement au corps de palier (13) de la broche dans une région se trouvant à une certaine distance de l'endroit où la broche de filage ou de retordage sort du corps de palier (13).

2. Dispositif selon la revendication 1, caractérisé en ce que les barres (20) formant ressorts de flexion présentent une section quadrangulaire.

3. Dispositif selon la revendication 2, caractérisé en ce que les barres (20) formant ressorts de flexion sont en métal et présentent une section rectangulaire dont les petits côtés sont orientés radialement par rapport au corps de palier de la broche.

4. Dispositif selon la revendication 1, caractérisé en ce que les barres (20') formant ressorts de flexion présentent une section circulaire.

5. Dispositif selon l'une quelconque des revendications précédentes, caractérisé en ce que les douilles de retenue (22, 26) sont réalisées en une pièce avec les barres (20, 20') formant ressorts de flexion.

6. Dispositif selon l'une quelconque des revendications précédentes, caractérisé en ce que l'une (22) des douilles de retenue est munie d'une bride (23) qui est vissée sur le dessus de la plate-bande porte-broches (11) et en ce que les barres (20) formant ressorts de flexion partant de cette douille de retenue (22) s'étendent avec un certain jeu (25) à travers un alésage (12) dans la plate-bande porte-broches (11).

7. Dispositif selon l'une quelconque des revendications précédentes, caractérisé en ce que l'autre douille de retenue (26) entoure l'extrémité inférieure du corps de palier (13) de la broche et s'engage partiellement sur le dessous de celui-ci.

8. Dispositif selon la revendication 7, caractérisé en ce que l'extrémité inférieure du corps de palier (13) de la broche et l'autre douille de retenue (26) sont reliées entres elles par un ajustement serré.

9. Dispositif selon l'une quelconque des revendications précédentes, caractérisé en ce que les barres formant ressorts de flexion présentent à chacune de leurs deux extrémités une section croissante.

10. Dispositif selon la revendication 5 ou 9, caractérisé en ce qu'il existe des intervalles allongés ovales (27) entre les barres (20) formant ressorts dé flexion.

11. Dispositif selon l'une quelconque des revendications précédentes, caractérisé par au moins quatre barres (20 20') formant ressorts de flexion.
